# FASCICULE DE BREVET EUROPEEN

(11) **EP 1 421 862 B1**
(45) Date de publication et mention de la délivrance du brevet: **26.07.2006**
(21) Numéro de dépôt: 03291158.8
(22) Date de dépôt: 19.05.2003
(51) Int. Cl.: A24C 5/42

(54) **Machine à garnir des tubes de cigarettes ayant différentes longueurs**
Vorrichtung zum Stopfen von Zigarettenhülsen mit verschiedener Länge
Machine for filling cigarette tubes having different lengths

(30) Priorité: 25.11.2002 FR 0214731
(43) Date de publication de la demande: 26.05.2004
(73) Titulaire: Republic Technologies (NA) Llc, Glenview, Illinois 60025 (US)
(72) Inventeur: Parcevaux, Philippe, 66330 Cabestany (FR)
(74) Mandataire: Texier, Christian

(56) Documents cités:
- FR-A- 902 458
- FR-A- 1 381 852
- US-A- 5 398 701
- US-B1- 6 206 006

## Description

La présente invention concerne les machines à remplir de tabac des tubes de cigarettes vides.

On a représenté à la figure 1 une telle machine dans un but d'illustration des fonctionnalités typiques de ces machines.

Ainsi, une telle machine présente typiquement une plaque métallique constituant un appui semi-cylindrique, appelée « cuillère », sur laquelle on positionne une dose de tabac à la main, et un embout creux, destiné à être traversé par la cuillère et le tabac. L'embout s'enfiche dans une extrémité du tube à remplir. La cuillère chargée en tabac est donc glissée à l'intérieur du tube à travers l'embout, puis extraite alors que le tabac reste en place dans le tube.

Certains utilisateurs apprécient de fumer tantôt des cigarettes de taille standard (taille 84 mm dite « king size »), tantôt des cigarettes longues (taille 100 mm).

Ces utilisateurs ne trouvent pas satisfaction avec les machines à bourrer les tubes actuelles, qui sont destinés à des tubes d'une longueur unique prédéfinie.

Le document US-A-5 398 701 décrit une machine à garnir des tubes de cigarettes, comprenant une cuillère, un embout, un dispositif de serrage apte à serrer un tel tube sur l'embout, un coulisseau et un aménagement de butée d'extrémité pour le tabac. Cet aménagement de butée est constitué d'une seule pièce.

Le document US-B-6 206 006 présente une machine à garnir des tubes de cigarettes, comprenant une butée d'extrémité pour le tabac. Cette butée n'est pas mobile, et elle est constituée d'une seule pièce fixe.

Le but de l'invention est de proposer une machine à bourrer les tubes qui permette de bourrer différentes longueurs de tubes.

Dans ce but, on propose selon l'inventionune machine à garnir des tubes de cigarettes, telle que définie en revendication 1 annexée

D'autres caractéristiques, buts et avantages de l'invention apparaîtront à la lecture de la description détaillée qui va suivre, faite en référence aux figures annexées sur lesquelles :
- la figure 1 représente en vue éclatée en perspective une machine à tube selon l'art antérieur ;
- les figures 2 à 7 sont des vues détaillées d'un aménagement de butée de tabac conforme à l'invention.

La machine à bourrer les tubes représentée sur la figure 1 se compose de trois ensembles principaux que sont un corps 100, un coulisseau 200 et un capot 300.

Le corps 100 et le coulisseau 200 sont destinés à être glissés l'un sur l'autre au moment du garnissage. Le corps se compose principalement d'une base de larges dimensions portant une cuillère 120 (lame métallique d'appui).

L'utilisateur saisit donc la base séparée de la cuillère 120 par un espace, pour glisser la cuillère 120 dans le tube entraîné le long de la cuillère par l'ensemble coulisseau 200.

Le coulisseau 200 présente quant à lui une dimension longitudinale suffisante pour parcourir l'ensemble de la cuillère 120, formant au-dessus de celle-ci un entonnoir à tabac.

A son extrémité correspondant à l'extrémité libre de la cuillère 120, l'ensemble coulisseau 200 porte un embout 210 destiné à être traversé par le fourreau 120. Cet embout 210 forme une paroi cylindrique sur laquelle on emboîte le tube à garnir.

Afin de passer le tabac appliqué sur la cuillère 120 à travers l'embout 210, l'ensemble capot 300 comporte un tasseur 310 disposé en regard de la partie entonnoir du coulisseau 200, allongé le long de la cuillère 120 et d'une épaisseur suffisante pour presser le tabac dans le fond de l'entonnoir.

Le capot 300 et le coulisseau 200 sont montés à rotation sur une de leurs extrémités.

Le capot 300 présente à son extrémité libre un patin 330 qui vient se poser sur la face extérieure du cylindre formé par l'embout 210. Ainsi, un tube vide se trouve pincé entre la paroi cylindrique de l'embout 210 et le patin 330, en position fermée du capot 300.

On notera que la base et le coulisseau 200 présentent des rails complémentaires 140 et 240 ainsi que des moyens de clipsage libérables 150 et 250 à l'une de leurs extrémités de sorte que le coulissement est guidé sans jeu transversal et que le coulisseau 200 est provisoirement maintenu en position de recouvrement de la cuillère 120 par ces moyens de clipsage.

Une fois la charge de tabac appliquée sur la cuillère 120 et le capot 300 refermé, la dernière étape d'utilisation est particulièrement simple puisqu'elle consiste en un aller-retour en coulissement entre corps 100 et capot 300.

Cet aller-retour se traduit intérieurement par un coulissement de la cuillère 120 dans le tube à bourrer.

Pour assurer que la cuillère 120 entraîne bien le tabac dans le tube, celle-ci est pourvue à son extrémité d'un aménagement 130 formant butée pour le tabac.

Cet aménagement, représenté à la figure 1 sous la forme d'une pièce monobloc, forme principalement un cylindre s'étendant au dessus d'un portion d'extrémité de la cuillère.

La forme cylindrique permet une légère pénétration de cet aménagement de butée 130 dans le tube à bourrer en fin de course. Cet aménagement de butée forme donc une sorte de piston d'introduction du tabac dans le tube.

Outre cette fonction connue, l'aménagement de butée de la figure 1 constitue en outre un moyen de fixation de la cuillère 120 dans la machine.

En effet, outre sa partie cylindrique, l'aménagement 130 s'étend latéralement sous la forme d'une extension en forme d'ailette, qui vient traverser la cuillère 120 et s'introduire solidairement dans le corps 100 de la machine.

L'aménagement de butée est donc également, à la figure 1, un aménagement de maintien de la cuillère 120, maintien nécessaire à la fois lors du chargement supérieur de la cuillère et à la fois lors du coulissement de bourrage.

Dans le but de permettre le bourrage de tubes de différentes longueurs, on propose ici une modification des aménagements de butée connus. Dans le mode de réalisation privilégié décrit maintenant, on propose une modification de l'aménagement de butée décrit ci-avant en référence à la machine de la figure 1.

Bien entendu, l'aménagement de butée qui sera décrit maintenant est adapté aussi pour toute autre machine à bourrer les tubes de cigarettes.

Tel qu'illustré sur les figures 2 à 7, l'aménagement de butée proposé ici se compose des deux pièces distinctes, dont une est mobile relativement à la cuillère.

Plus précisément, une pièce 131 venant au contact du tabac est montée avec un dégré de liberté en déplacement sur une seconde pièce 135 qui, elle, est solidaire avec la cuillère 120 et le corps 100 de la machine.

Montée ainsi mobile sur la cuillère, la pièce de contact 131 peut être placée dans un position où elle occupe une partie de la cavité supérieure de la cuillère 120, réduisant ainsi le volume dédié à la charge de tabac.

Dans cette première position, l'utilisateur réalise une cigarette à faible charge, ici une cigarette de longueur standard. (84 mm)

La deuxième position de la pièce de contact 131 correspond à un effacement de celle-ci pour laisser place à un volume de tabac plus important, ici spécifiquement une longueur élevée correspondant à une cigarette "longue". (100 mm)

Pour cela, la liaison mobile de la pièce de contact 131 est ici une liaison de coulissement sur la pièce fixe 135, grâce à un jeu de rails 136 et de rainures 132 complémentaires sur ces deux pièces.

On notera que la pièce mobile 131 reste, dans ce mode de réalisation préféré, la pièce au contact du tabac dans chacune des deux positions. Pour cela, elle forme une surface d'extrémité sous la forme d'une paroi transversale au volume interne de la cuillère, paroi qui referme cette pièce mobile à cette extrémité.

En effet, la pièce mobile 131 est globalement creuse formant intérieurement un espace de coulissement pour la pièce de maintien 135.

Les rails de coulissement sont formés sur la pièce de maintien 135, de part et d'autre de celle-ci, et coulissent dans des rainures internes de la pièce de contact 131.

Pour un maintien ferme de la pièce de contact 131 dans la position choisie, il est prévu ici des moyens d'encliquetage mutuel sur ces deux pièces 131 et 135.

Ces moyens d'encliquetage, opérationnels dans les deux positions de la pièce de contact, se présentent sous la forme d'un téton 137 monté sur détente élastique et venu de matière avec la pièce de maintien 135, couplable avec deux réservations correspondantes 133a et 133b de la pièce de contact 131.

Le téton 137 est ainsi ménagé à l'extrémité d'un doigt flexible 138 orienté longitudinalement à la machine.

Ce doigt 138 s'appuie élastiquement contre la paroi interne supérieure de la pièce de contact 131, glissant contre celle-ci au cours d'un changement de position et venant se loger dans une cavité 133a, 133b de cette paroi lorsque la position souhaitée est atteinte.

Plus spécifiquement, ces deux cavités 133a et 133b ont ici des formes différentes, l'une 133b produisant une réception du téton 137 moins franche que l'autre. En effet, il est ici souhaité que cette cavité 133b, moins prononcée, autorise une extraction du téton 137 par simple effort manuel encoulissement sur la pièce de contact 131 elle-même.

A contrario, on souhaite que la deuxième cavité 133b assure une retenue ferme du téton 137 à l'encontre d'un simple entraînement longitudinal de la pièce de contact 131. Ainsi, en position dans la cavité 133a, le téton 137 ne peut être extrait que si l'utilisateur intervient directement sur ce téton 137 lui-même.

La retenue ferme correspond à la réalisation de cigarettes standard, la retenue souple correspond à la réalisation de cigarettes longues, plus optionnelle.

Ainsi, la cavité plus prononcée 133a correspondant à la retenue en position "cigarette standard", est concrètement constituée par un passage traversant l'ensemble de l'épaisseur de la paroi supérieure de la pièce de contact 131.

Ce passage est donc ouvert en partie supérieure du dispositif est accessible à l'utilisateur par dessus la pièce de contact 131.

L'utilisateur peut donc simplement introduire un objet pointu, comme un stylo, dans l'orifice traversant 133a pour repousser le téton 137 vers l'intérieur de la pièce de contact 131 et la libérer ainsi de sa position étendue.

Dans sa variante privilégiée, la machine à bourrer les tubes est munie de moyens de coopération avec cet ergot 137 en vue d'un désencliquetage, évitant ainsi la nécessité d'un tel objet pointu supplémentaire. Dans cette variante, la machine à bourrer les tubes est munie d'un pointeau disposé en face interne du capot 300 et qui est introduit dans l'orifice de réception 133a du téton en réponse à une pression externe sur l'arrière du capot 300.

Telle que représentée sur la figure 4, la pièce de contact 131 forme deux flancs latéraux qui s'étendent en recouvrement de la pièce de maintien

155 ces flancs latéraux s'étendant plus encore que la paroi supérieure de cette pièce 131, afin de prolonger la coopération par rails, même en position étendue de la pièce de contact.

La pièce de maintien 135 présente quant à elle des flancs latéraux s'étendant également au plus avant de cette pièce, ici sensiblement à la même étendue que le doigt flexible 138 portant le téton d'encliquetage 137.

On notera que les pièces de maintien 135 et de contact 131 peuvent être réalisées en matière plastique ou en métal.

## Revendications

1. Machine à garnir des tubes de cigarettes, comprenant un corps (100) une cuillère (120) recevant et façonnant une charge de tabac en boudin, un embout (210) sur lequel on place un tube de cigarette, un dispositif de serrage (330) apte à serrer un tel tube sur l'embout, et un coulisseau (200) qui porte cet embout et qui est translatable le long de la cuillère (120), la machine comprenant en outre un aménagement de butée d'extrémité pour le tabac (130), dirigé de manière à retenir le tabac en direction du tube à garnir, l'aménagement de butée (130) comportant une pièce de contact avec le tabac (131) qui est prévue mobile entre au moins deux positions, l'une ou cette pièce de contact (131) occupe une partie de la zone de réception de tabac dans la cuillère (120), l'autre où elle laisse cette zone libre, de sorte que l'étendue de la charge de tabac introduite dans un tube est différente selon la position de cette pièce (131) **caractérisée en ce que** l'aménagement de butée (130) inclut deux pièces (131, 135) dont l'une (135) est montée fixe par rapport à la cuillère (120) et au corps (100) et l'autre (131), formant ladite pièce de contact, est montée mobile sur la pièce fixe (135).

2. Machine selon la revendication 1, **caractérisée en ce que** la pièce fixe (135) a également pour fonction de maintenir la cuillère (120) dans la machine.

3. Machine selon la revendication 1 ou la revendication 2, **caractérisée en ce que** la pièce de contact (131) est montée à coulissement sur la pièce fixe (135).

4. Machine selon la revendication 3, **caractérisée en ce que** la pièce de contact (131) et la pièce fixe (135) sont munies de moyens d'encliquetage mutuels (137,133a,133b) pour maintenir la pièce de contact (131) dans au moins une des ses positions.

5. Machine selon la revendication 4, **caractérisée en ce que** les moyens d'encliquetage (137,133a,133b) sont prévus pour maintenir la pièce de contact (131) dans deux positions différentes.

6. Machine selon la revendication 5, **caractérisée en ce que** les moyens d'encliquetage (137,133a,133b) sont prévus pour mettre en oeuvre, dans une des deux positions, un encliquetage suffisamment léger pour être désactivé par simple effort manuel sur la pièce de contact (131) en direction l'autre des deux positions.

7. Machine selon l'une quelconque des revendications 4 à 6, **caractérisée en ce que** les moyens d'encliquetage comprennent un téton (137) porté par un organe élastiquement déformable (138) ainsi qu'un orifice (133a) traversant une paroi et recevant ce téton (137) dans une des positions de la pièce de contact (131).

8. Machine selon la revendication 7, **caractérisé en ce que** l'orifice (133a) et le téton (137) sont prévus pour rester solidaires contre un simple effort sur la pièce de contact, et n'être désolidarisés que par une action directe sur le téton (137).

9. Machine selon la revendication 7 ou la revendication 8, **caractérisée en ce qu'**elle inclut un capot pivotant (300) prévu pour être rabattu au dessus de la cuillère (120) et **en ce que** ce capot (300) est muni, sur sa face dirigée vers la cuillère (120), d'un pointeau destiné à pénétrer dans l'orifice (133a) et repousser le téton (137) à travers celui-ci en réaction à un effort correspondant de l'utilisateur sur le capot (300).

## Claims

1. A machine for filling cigarette tubes, the machine comprising a body (100), a spoon (120) receiving a load of tobacco and shaping it into a cylinder, an endpiece (210) on which a cigarette tube is placed, a clamping device (330) suitable for clamping such a tube onto the endpiece, and a slide (200) which carries said endpiece and which is movable in translation along the spoon (120), the machine further comprising an end abutment arrangement (130) for the tobacco, the arrangement being directed in such a manner as to hold the tobacco in the direction of the tube to be filled, the abutment arrangement (130) comprising a contact piece (131) making contact with the tobacco, which contact piece is movable between at least two positions, one position in which said contact piece (131) occupies a portion of the tobacco-receiving zone in the spoon (120), and another position in which it leaves said portion empty, such that the extent of the fill of tobacco introduced into a tube differs depending on the position of said piece (131), the machine being **characterized in that** the abutment arrangement (130) includes two pieces (131, 135), one of which pieces (135) is mounted stationary relative to the spoon (120) and to the body (100), and the other of which pieces (131), forming said contact piece, is movably mounted on said stationary piece (135).

2. A machine according to claim 1, **characterized in that** the stationary piece (135) also has the function of holding the spoon (120) in the machine.

3. A machine according to claim 1 or claim 2, **characterized in that** the contact piece (131) is slidably mounted on the stationary piece (135).

4. A machine according to claim 3, **characterized in that** the contact piece (131) and the stationary piece (135) are provided with mutual snap-fastening means (137, 133a, 133b) for holding the contact piece (131) in at least one of its positions.

5. A machine according to claim 4, **characterized in that** the snap-fastening means (137, 133a, 133b) are designed to hold the contact piece (131) in two different positions.

6. A machine according to claim 5, **characterized in that** the snap-fastening means (137, 133a, 133b) are provided to provide snap-fastening in one of the two positions that is sufficiently weak to be overcome merely by applying manual force to the contact piece (131) urging it towards the other of the two positions.

7. A machine according to any one of claims 4 to 6, **characterized in that** the snap-fastening means comprise a stud (137) carried by an elastically deformable member (138), and an orifice (133a) passing through a wall and receiving said stud (137) in one of the positions of the contact piece (131).

8. A machine according to claim 7, **characterized in that** the orifice (133a) and the stud (137) are designed to stay together against force being applied simply to the contact piece, and to be separated solely by acting directly on the stud (137).

9. A machine according to claim 7 or claim 8, **characterized in that** it includes a pivoting cap (300) designed to be folded down onto the spoon (120), and **in that** the cap (300) is provided on its face facing towards the spoon (120) with a punch for penetrating into the orifice (133a) and pushing back the stud (137) through the orifice in reaction to a corresponding force of the user on the cap (300).

## Patentansprüche

1. Vorrichtung zum Stopfen von Zigarettenhülsen, umfassend ein Hauptstück (100), einen Löffel (120), der eine Tabakfüllung aufnimmt und sie zu einer Wurst formt, ein Ansatzstück (210), auf das man eine Zigarettenhülse setzt, eine Einspannvorrichtung (330), die eine derartige Hülse auf das Ansatzstück spannen kann, und einen Schieber (200), der dieses Ansatzstück trägt und der entlang des Löffels (120) verschiebbar ist, wobei die Vorrichtung weiter eine Endstückanschlagseinrichtung für den Tabak (130) umfasst, die so gerichtet ist, dass sie den Tabak in Richtung der zu stopfenden Hülse zurückhält, wobei die Endstückanschlagseinrichtung (130) ein mit dem Tabak in Kontakt stehendes Stück (131) umfasst, welches beweglich zwischen wenigstens zwei Positionen vorgesehen ist, die eine, bei der dieses Kontaktstück (131) einen Teil des Tabakaufnahmebereichs im Löffel (120) besetzt, die andere, bei der es diesen Bereich frei lässt, damit der Umfang der in eine Hülse eingeführten Tabakfüllung je nach der Position dieses Stücks (131) unterschiedlich ist, **dadurch gekennzeichnet, dass** die Anschlagseinrichtung (130) zwei Stücke (131, 135) umfasst, von denen das eine (135) fest bzgl. des Löffels (120) und des Hauptstücks (100) montiert ist und das andere (131), das das Kontaktstück bildet, beweglich auf das feste Stück (135) montiert ist.

2. Vorrichtung nach Anspruch 1, **dadurch gekennzeichnet, dass** das feste Stück (135) auch die Funktion hat, den Löffel (120) in der Vorrichtung zu halten.

3. Vorrichtung nach Anspruch 1 oder 2, **dadurch gekennzeichnet, dass** das Kontaktstück (131) verschiebbar auf das feste Stück (135) montiert ist.

4. Vorrichtung nach Anspruch 3, **dadurch gekennzeichnet, dass** das Kontaktstück (131) und das feste Stück (135) mit gegenseitigen Rastmitteln (137, 133a, 133b) ausgestattet sind, um das Kontaktstück (131) in wenigstens einer seiner Positionen zu halten.

5. Vorrichtung nach Anspruch 4, **dadurch gekennzeichnet, dass** die Rastmittel (137,133a,133b) vorgesehen sind, um das Kontaktstück (131) in zwei verschiedenen Positionen zu halten.

6. Vorrichtung nach Anspruch 5, **dadurch gekennzeichnet, dass** die Rastmittel (137,133a,133b) vorgesehen sind, um in einer der beiden Positionen ein ausreichend leichtes Einrasten zu bewerkstelligen, um durch einfache manuelle Krafteinwirkung auf das Kontaktstück (131) in Richtung der anderen der beiden Positionen deaktiviert zu werden.

7. Vorrichtung nach einem der Ansprüche 4 bis 6, **dadurch gekennzeichnet, dass** die Rastmittel einen von einem elastisch deformierbaren Mittel (138) getragenen Stößel (137) sowie eine Öffnung (133a) umfassen, die eine Wand durchdringt und diesen Stößel (137) in einer der Positionen des Kontaktstücks (131) aufnimmt.

8. Vorrichtung nach Anspruch 7, **dadurch gekennzeichnet, dass** die Öffnung (133a) und der Stößel (137) vorgesehen sind, um gegen eine einfache Krafteinwirkung auf das Kontaktstück fest miteinander verbunden zu bleiben und nur durch eine direkte Einwirkung auf den Stößel (137) getrennt zu werden.

9. Vorrichtung nach Anspruch 7 oder 8, **dadurch gekennzeichnet, dass** sie eine schwenkbare Abdeckung (300) umfasst, die vorgesehen ist, um oberhalb des Löffels (120) aufgeklappt zu werden, und dass diese Abdeckung (300) auf ihrer zum Löffel (120) hin gewandten Seite mit einem Stift ausgestattet ist, der dazu bestimmt ist, in die Öffnung (133a) einzudringen und den Stößel (137) durch diese hindurch, in Reaktion auf eine entsprechende Krafteinwirkung des Benutzers auf die Abdeckung (300), zurückzudrücken.
